# FASCICULE DE BREVET EUROPEEN

(11) **EP 0 154 569 B1**
(45) Date de publication et mention de la délivrance du brevet: **16.09.1987**
(21) Numéro de dépôt: 85400095.7
(22) Date de dépôt: 21.01.1985
(51) Int. Cl.: F27D 1/16, E04G 21/16, E04G 21/18

(54) **Procédé de montage rapide d'éléments constitutifs d'une construction et dispositif mis en oeuvre dans ce procédé**
Verfahren zur schnellen Montage von Konstruktionsteilen und Vorrichtung dafür
Process for the fast assembling of construction parts, and device therefor

(30) Priorité: 27.02.1984 FR 8402935
(43) Date de publication de la demande: 11.09.1985
(73) Titulaire: SOCIETE EUROPEENNE DES PRODUITS REFRACTAIRES, F-92400 Courbevoie (FR)
(72) Inventeur: Recasens, Joseph, F-84700 - Sorgues (FR)
(74) Mandataire: de Boisse, Louis Arnaud

## Description

L'invention concerne un procédé de montage rapide d'éléments constitutifs d'une construction, ainsi qu'un dispositif de maintien temporaire de tels éléments en position assemblée, utile dans la mise en oeuvre dudit procédé.

Le procédé de l'invention a été développé pour la construction de voûtes réfractaires de chambres de régénérateurs et de bassins de fours de verrerie, mais est utile également pour le montage de murs de chambres de régénérateurs ou de fours dès lors que la hauteur de la construction pose un problème.

Le procédé de l'invention pourrait être utile également dans le domaine de la construction d'ouvrages, en général.

Dans les régénérateurs et bassins de fours de verrerie, les voûtes sont constituées de plusieurs arcs mis côte à côte, chaque arc étant constitué d'éléments ou blocs réfractaires clavés (appelés aussi claveaux) s'appuyant sur les murs verticaux par l'intermédiaire de coussins.

Actuellement, le montage de ces arcs de voûte s'opère en utilisant un cintre qui sert de gabarit et de support pour les claveaux, ledit cintre reposant lui-même sur un échafaudage précédemment dressé. Les claveaux d'un arc donné sont mis en place les uns après les autres avec utilisation de cales pour l'ajustement. Ce n'est que lorsqu'un arc de voûte est complètement formé en tient par le cla- vage des claveaux que l'on peut déplacer le cintre et passer au montage de l'arc suivant. Ce mode de construction est évidemment long et, par suite coûteux.

Selon son aspect le plus large l'invention a pour objet un procédé de montage rapide d'au moins deux éléments constitutifs d'une construction, qui permet de se dispenser de l'emploi d'un échafaudage.

Selon un aspect particulier, l'invention a pour objet un procédé de montage rapide de l'ensemble des éléments constitutifs d'un arc de voûte, en particulier de chambres de régénérateurs ou de bassins de fours de verrerie.

Selon un autre de ses aspects, l'invention a pour objet un dispositif utile pour la mise en oeuvre du procédé de l'invention, ce dispositif permettant de maintenir temporairement en position assemblée, pendant leur transport du sol jusqu'à leur position définitive, deux éléments constitutifs adjacents à monter.

On connaît, par FR-A-1 200086, un porte-brique servant à lever et transporter plusieurs briques d'une seule main. Ce porte-brique se compose de deux pelles dont l'une est soudée à un tube et l'autre est soudée sur un fer plat coulissant dans un fer en U, l'écartement des deux pelles pouvant être réglé au moyen d'un céron à oreilles et d'une vis passant dans des trous percés dans le fer en U. Un tel dispositif serait complètement inapte à servir dans l'invention du fait que le maintien des éléments (briques) s'opère par un simple effet de pression sur leurs faces latérales extrêmes.

Plus précisément l'invention concerne un procédé de montage rapide d'au moins deux éléments adjacents constitutifs d'une construction, caractérisé en ce qu'il consiste:
a) à disposer à plat et au sol ces éléments dans la configuration relative désirée, lesdits éléments comportant chacun au moins un évidement prévu sur leur face supérieure;
b) à solidariser ensemble ces éléments à l'aide d'un dispositif d'assemblage temporaire comportant deux mâchoires, l'une pouvant être serrée sur la face inférieure des éléments et l'autre comportant des organes saillant en direction de l'autre mâchoire et propres à s'appliquer étroitement contre au moins une surface de chacun des évidement adjacents prévus sur lesdits éléments;
c) à soulever l'ensemble formé par les éléments assemblés à l'aide de moyens de levage appropriés et à mettre cet ensemble à sa position définitive dans la construction; et
d) à enlever les moyens d'assemblage temporaire. Selon un mode de mise en oeuvre particulier, la construction à réaliser est un arc de voûte et l'étape (a) consiste à disposer à plat et au sol la totalité des claveaux constitutifs de l'arc de voûte dans la configuration d'arc de voûte désirée.

Les éléments constitutifs de la construction peuvent être des éléments évidés ou pleins (mis à part les évidements nécessaires à la mise en oeuvre du procédé de l'invention).

L'invention concerne aussi un dispositif particulier pour la mise en oeuvre du procédé de l'invention, qui lui a donné toute satisfaction et qui, moyennant quelques modifications, peut être adapté tant à l'assemblage d'éléments pleins qu'évidés.

Ce dispositif est défini à la revendication 3.

Selon un mode de réalisation particulier, le dispositif est constitué d'une partie fixe en forme générale d'équerre, l'une des branches de l'équerre formant une première mâchoire, et l'autre branche formant montant, une deuxième mâchoire mobile faisant face à la première mâchoire et montée coulissante sur l'autre branche de l'équerre.

L'invention permet de réaliser non seulement un gain de temps important mais aussi l'économie d'échafaudage et de gabarit coûteux. Egalement, on peut assembler au sol les éléments constitutifs avec une précision généralement plus élevée qu'avec le mode de construction traditionnel.

La description suivante, faite en se référant au dessin annexé, fera bien comprendre la présente invention. Sur ce dessin:
la figure 1 est une vue en plan illustrant l'emploi du procédé et dispositif de l'invention pour le montage d'une voûte réfractaire à l'aide de claveaux évidés;
la figure 2 est une vue latérale, selon la ligne II-II, de l'ensemble de la figure 1; et
la figure 3 est une vue en plan, semblable à la figure 1, illustrant une variante de réalisation convenant au montage d'une voûte réfractaire à l'aide de claveaux pleins.

Les figures 1 et 2 illustrent l'application du procédé et du dispositif de l'invention au montage d'un arc de voûte réfractaire.

Sur ces figures on a représenté seulement une partie d'un arc de voûte constitué, en fait, de n claveaux 1 en matériau réfractaire. Les claveaux 1 sont évidés en 2 à leur partie supérieure, sur une partie de leur hauteur, afin de les alléger. De tels claveaux, une fois la voûte mise en place, sont destinés à être remplis d'un matériau réfractaire isolant. Ces claveaux peuvent être constitués par exemple d'un matériau réfractaire électro-fondu du système AIz0₃-Zr0₂-SiO_{z} et peuvent avoir, à titre indicatif, les dimensions suivantes (longueur: 300 mm, hauteur: 200 à 250 mm, largeur: 300 mm). L'évidement 2 peut intéresser plus de la moitié de la hauteur du claveau (par exemple 140 mm pour une hauter de 250 mm). Selon l'invention, on dispose à plat, côte à côte, les claveaux 1 dans la position relative qu'ils occuperont dans l'arc de voûte à réaliser (figure 1 Ceci fait, on solidarise deux à deux les claveaux à l'aide de dispositifs d'assemblage désignés par la référence 3. Chaque dispositif 3 est composé d'une partie fixe 4 en forme générale d'équerre et constituée d'un profilé métallique à section en T. L'une des branches de l'équerre constitue une première mâchoire 5 tandis que l'autre forme un montant 6, sur lequel est montée une deuxième mâchoire 7 faisant face à la première mâchoire 5. La mâchoire 7 présente une configuration fourchue et intérieurement rainurée à son extrémité située du côté du montant profilé 6 de façon à pouvoir être enfilée et à coulisser sur le montant.

Le serrage des mâchoires 5 et 7 contre les éléments ou claveaux à maintenir est effectué très facilement à l'aide d'un système à vis et écrou. En effet, la mâchoire 7 est solidaire, par l'intermédiaire d'une chape 8 articulée autour d'un axe 9, d'une tige filetée 10 qui passe au travers d'une patte 11 soudée au montant 6 et sur l'extrémité de laquelle est vissé un écrou 12 prenant appui sur la patte 11. Le vissage de l'écrou 12 permet de serrer les mâchoires, ainsi que cela est évident. L'axe 9 traverse une lumière 13 prévue à la partie inférieure du montant afin de limiter la course de la mâchoire 7. Par ailleurs, le dispositif comprend également deux ailes inclinées 14 solidaires de la mâchoire 5. L'inclinaison de ces ailes correspond à la pente du côté des évidements 2 des claveaux. Grâce à leur inclinaison correspondant à la pente du côté des évidements et à leur surface importante les ailes s'appliquent étroitement contre les côtés des évidements et assurent un maintien parfait des claveaux tout en répartissant les efforts et évitant, de ce fait, pratiquement tout risque d'endommagement des claveaux pouvant résulter d'un serrage excessif. Enfin des échancrures crénelées, telles que 15 et 16, sont prévues dans les branches du montant, à des fins de manutention. La mise en oeuvre de ce dispositif est fort simple. Les claveaux étant positionnés à plat comme désiré, on met en place un dispositif 3 à cheval sur chaque joint entre deux claveaux adjacents. Pour n claveaux, il faut donc n-1 dispositifs 3 (deux dispositifs seulement sont représentés sur la figure 1 pour des raisons de simplicité de représentation). La mise en place de chaque dispositif se fait avec l'écrou 12 enlevé de façon à pouvoir écarter les mâchoires suffisamment pour permettre l'introduction des ailes 14 dans les évidements 2 de chaque paire de claveaux adjacents. Ceci fait, on réenfile, si nécessaire, la vis 10 dans la patte 11 et on visse l'écrou 12 jusqu'à ce que les mâchoires viennent suffisamment serrer les claveaux pour les maintenir assemblés.

Une fois tous les dispositifs 3 serrés, on passe un crochet ou un câble relié à un appareil de levage approprié (grue par exemple) dans l'échancrure 15 du dispositif 3 central (ou de deux dispositifs 3) de façon à pouvoir amener l'arc de voûte assemblé jusqu'à sa position dans la construction en cours. Le levage se fait de préférence en deux temps, à savoir qu'on commence par opérer le redressement de l'arc de voûte couché, puis qu'on effectue son levage proprement dit.

La forme crénelée des échancrures permet de sélectionner le point de prise de l'arc de voûte par le crochet ou le câble de façon à le présenter dans la position de montage convenable sur les coussins. Une fois l'arc de voûte positionné sur ses coussins, on démonte les dispositifs 3 d'assemblage. Pour cela il suffit de dévisser les écrous 12 jusqu'à libération de la tige filetée 10. On peut alors retirer facilement les dispositifs 3.

Il est à noter que les mêmes dispositifs 3 pourraient servir au maintien en position assemblée d'une pluralité de blocs réfractaires évidés de forme parallélépipédique, plutôt que clavée. De tels blocs sont utilisés pour constituer la partie supérieure des murs de chambres de régénérateurs. La mise en place traditionnelle de ces blocs est souvent malaisée en raison de la hauteur où ils se situent. L'invention peut apporter un réel progrès à cet égard.

Dans ce cas, les évidements se situant sur la partie arrière des éléments réfractaires, et non à leur partie supérieure comme dans le cas des claveaux, et les éléments réfractaires devant être posés sur des éléments précédemment positionnés, la fixation des moyens de levage se fait par l'intermédiaire de l'échancrure 16, au lieu de l'échancrure 15, afin de pouvoir déposer les éléments sans que les dispositifs d'assemblage 3 gênent la pose. Si désiré, les divers dispositifs d'assemblage 3 utilisés peuvent être rendus solidaires par une barre métallique ou similaires les reliant entre eux, par exemple au niveau d'une échancrure afin d'accroître la solidité de l'assemblage.

Sur la figure 3, on a représenté une variante de réalisation des dispositifs 3 adaptée au montage d'éléments réfractaires pleins, tels que des claveaux 21 constitutifs d'un arc de voûte. Dans cette variante, les ailes inclinées 14 sont remplacées par deux ailes 22 dont chacune est sensiblement parallèle à la surface supérieure du claveau qu'elle surmonte. Ces ailes sont pourvues de tétons 23 dirigés vers le bas et qui viennent engager des évidements ou empreintes 24 de forme correspondante ménagés dans la partie supérieure des claveaux. A part cette différence, les dispositifs d'assemblage et leur emploi sont tels que décrit à propos des figures 1 et 2.

Cette variante de réalisation pourrait aussi servir au montage de blocs réfractaires pleins parallélépipédiques, d'une façon similaire à ce qui a été indiqué à propos des figures 1 et 2.

## Revendications

1. Un procédé de montage rapide d'au moins deux éléments adjacents constitutifs d'une construction, caractérisé en ce qu'il consiste:
a) à disposer à plat et au sol ces éléments (1) dans la configuration relative désirée, lesdits éléments comportant chacun au moins un évidement prévu sur leur face supérieure;
b) à solidariser ensemble ces éléments à l'aide d'un dispositif (3) d'assemblage temporaire comportant deux mâchoires, l'une pouvant être serrée sur la face inférieure des éléments et l'autre comportant des organes (14, 23) saillant en direction de l'autre mâchoire et propres à s'appliquer étroitement contre au moins une surface de chacun des évidements adjacents prévus sur lesdits éléments;
c) à soulever l'ensemble formé par les éléments assemblés à l'aide de moyens de levage appropriés et à mettre cet ensemble à sa position définitive dans la construction; et
d) à enlever les moyens d'assemblage temporaire.

2. Un procédé selon la revendication 1, caractérisé en ce que la construction à réaliser est un arc de voûte et l'étape (a) consiste à disposer à plat et au sol la totalité des claveaux constitutifs de l'arc de voûte dans la configuration d'arc de voûte désirée.

3. Un dispositif d'assemblage temporaire d'éléments constitutifs utile pour la mise en oeuvre du procédé défini à l'une quelconque des revendications 1 et 2, qui comprend un montant (6), deux mâchoires (5, 7) espacées se faisant face portées par le montant, l'une au moins de ces mâchoires étant mobile, et des moyens (10, 11, 12) de serrage des mâchoires sur les éléments à maintenir assemblés, caractérisé en ce qu'il comprend, en outre, solidaires de l'une desdites mâchoires, des organes (14, 23) saillant en direction de l'autre mâchoire et propres à s'appliquer étroitement contre au moins une surface d'un évidement (2, 24) prévu sur la face supérieure de chaque élément d'une paire d'éléments adjacents à maintenir assemblés.

4. Un dispositif selon la revendication 3, caractérisé en ce que le dispositif est constitué d'une partie fixe (3) en forme générale d'équerre, l'une des branches de l'équerre formant une première mâchoire (5) et l'autre branche formant montant (6), une deuxième mâchoire mobile (7) faisant face à la première mâchoire et montée coulissante sur l'autre branche de l'équerre.

5. Un dispositif selon la revendication 4, utile pour la mise en oeuvre du procédé de la revendication 1, caractérisé en ce que les organes en saillie sont constitués de deux ailes inclinées (14) dont l'inclinaison correspond à la pente des surfaces des évidements de façon à pouvoir venir s'appliquer étroitement contre elles.

6. Un dispositif selon la revendication 3, 4 ou 5, caractérisé en ce qu'il est prévu des moyens (15, 16) permettant de relier le dispositif à des moyens de levage.

7. Un dispositif selon la revendication 6, caractérisé en ce que lesdits moyens sont constitués d'au moins une échancrure crénelée.

## Patentansprüche

1. Verfahren zur schnellen Montage von mindestens zwei benachbarten Bauteilen eines Bauwerkes, dadurch gekennzeichnet,
a) dass diese Bauteile (1) in der gewünschten relativen Lage flach liegend und am Boden angeordnet werden, wobei die Bauteile jeweils mindestens eine an ihrer Oberseite vorgesehene Ausnehmung aufweisen;
b) dass diese Bauteile miteinander verbunden werden mit Hilfe einer Vorrichtung (3) zum provisorischen Zusammensetzen, die zwei Backen aufweist, von denen der eine gegen die Unterseite der Bauteile festgespannt werden kann und der andere Elemente (14, 23) aufweist, die in Richtung des anderen Backens vorstehen und gegen mindestens eine Fläche der an den Bauteilen vorgesehenen angrenzenden Ausnehmungen fest andrückbar sind;
c) dass die durch die zusammengefügten Bauteile gebildete Einheit mit Hilfe von geeigneten Mittel angehoben und diese Einheit in ihre endgültige Lage innerhalb des Bauwerkes gebracht wird; und
d) dass die Mittel zum provisorischen Zusammensetzen entfernt werden.

2. Verfahren nach Anspruch 1, dadurch gekennzeichnet, dass das herzustellende Bauwerk ein Gewölbebogen ist und der Schritt (a) darin besteht, dass die Gesamtheit der den Gewölbebogen bildenden Keilsteine in der Konfiguration des gewünschten Gewölbebogens liegend und am Boden angeordnet wird.

3. Vorrichtung zum provisorischen Zusammensetzen von Bauteilen zur Durchführung des Verfahrens nach einem der Ansprüche 1 und 2, mit einem Ständer (6), zwei beabstandeten, einander zugewandten Backen (5, 7), die von dem Ständer getragen werden, wobei mindestens einer dieser Backen beweglich ist, und Mitteln (10, 11, 12) zum Festspannen der Backen an den zusammengefügt zu haltenden Bauteilen, dadurch gekennzeichnet, dass sie ferner mit einem der Backen verbundene Elemente (14, 23) aufweist, die in Richtung des anderen Backens vorstehen und gegen zumindest eine Fläche einer Ausnehmung (2, 24) fest andrückbar sind, welche an der Oberseite jedes Bauteiles eines Paares zusammengefügt zu haltender benachbarter Bauteile vorgesehen ist.

4. Vorrichtung nach Anspruch 3, dadurch gekennzeichnet, dass die Vorrichtung von einem festgelegten Abschnitt (3) in Form eines Winkels gebildet wird, wobei einer der Schenkel des Winkels einen ersten Backen (5) bildet und der andere Schenkel den Ständer (6) bildet, wobei ein zweiter beweglicher Backen (7) dem ersten Backen zugewandt ist und an dem anderen Schenkel des Winkels gleitend gelagert ist.

5. Vorrichtung nach Anspruch 4 zum Durchführen des Verfahrens nach Anspruch 1, dadurch gekennzeichnet, dass die vorstehenden Elemente von zwei geneigten Klappen (14) gebildet werden, deren Neigung der Schräge der Flächen der Ausnehmungen entspricht, derart, dass sie fest gegen diese andrückbar sind.

6. Vorrichtung nach Anspruch 3, 4 oder 5, dadurch gekennzeichnet, dass sie mit Mitteln (15, 16) versehen ist, durch die die Vorrichtung mit Hubmitteln verbindbar ist.

7. Vorrichtung nach Anspruch 6, dadurch gekennzeichnet, dass diese Mittel von mindestens einer gerippten Aussparung gebildet werden.

## Claims

1. A process for the fast assembly of at least two adjacent component elements of a structure, characterized in that it consists of:
a) arranging these elements (1) flat and on the ground in the desired relative configuration, said elements having each at least a recess in their upper face;
b) joining these elements together by means of a temporary assembling device (3) comprising two jaws, one of said jaws being clampable on the lower face of the elements and the other comprising members (14, 23) projecting in the direction of the other jaw and able to be tightly engaged against at least a surface of each of the adjacent recesses provided in said elements;
c) lifting the unit formed by the assembled elements by means of suitable lifting means and putting said unit in its final position in the structure; and
d) removing said temporary assembling means.

2. A process as claimed in claim 1, characterized in that the structure to be built is a vault arch and the step (a) consists of arranging flat and on the ground all the keystones composing the vault arch in the desired vault arch configuration.

3. A device for the temporary assembly of component elements useful for carrying out the process of any one of claims 1 and 2, which comprises a post (6), two spaced jaws (5, 7) mounted on said post and facing one another, at least one of said jaws being moveable, and means (10, 11, 12) for clamping said jaws on the elements to be held assembled, characterized in that it further comprises, integral with one of said jaws, members (14, 23) projecting in the direction of the other jaw and designed to be tightly engaged against at least a surface of a recess (2, 24) provided in the upper face of each element of a pair of adjacent elements to be held assembled.

4. A device according to claim 3, characterized in that said device is comprised of a fixed part (3) in the general form of a right-angle bracket, one of the branches of the right-angle bracket forming a first jaw (5) and the other branch forming a post (6), a second moveable jaw (7) facing said first jaw and mounted slidable on said other branch of the right-angle bracket.

5. A device according to claim 4 useful for carrying out the process of claim 1, characterized in that the projecting members are comprised of two inclined wings (14), the inclination of which corresponds to the slope of the surfaces of the recesses so as to be able to be tightly engaged against them.

6. A device according to claim 3, 4 or 5, characterized in that it comprises means (15, 16) for connecting it to lifting means.

7. A device according to claim 6, characterized in that said means comprise at least one castellated notch.
